# EUROPÄISCHE PATENTSCHRIFT

(11) **EP 2 605 987 B1**
(45) Veröffentlichungstag und Bekanntmachung des Hinweises auf die Patenterteilung: **09.04.2014**
(21) Anmeldenummer: 11752469.4
(22) Anmeldetag: 16.08.2011
(51) Int. Cl.: B65H 31/32

(54) **NON-STOP-EINRICHTUNG**
NON-STOP DEVICE
DISPOSITIF CONTINU

(30) Priorität: 09.02.2011 DE 102011000583; 16.08.2010 DE 202010008291 U; 16.08.2010 DE 102010037006
(43) Veröffentlichungstag der Anmeldung: 26.06.2013
(73) Patentinhaber: Jakob, Joachim, 78315 Radolfzell (DE)
(72) Erfinder: Jakob, Joachim, 78315 Radolfzell (DE)
(74) Vertreter: Weiss, Peter
(86) Internationale Anmeldenummer: PCT/EP2011/004101
(87) Internationale Veröffentlichungsnummer: WO 2012/022462

(56) Entgegenhaltungen:
- JP-A- 5 147 807
- US-A1- 2006 202 410

## Beschreibung

Die vorliegende Erfindung bezieht sich auf eine Non-Stop-Einrichtung mit Tragstäben nach dem Oberbegriff des Anspruchs 1.

### Stand der Technik

Derartige Vorrichtungen sind in vielfältiger Form und Ausführung bekannt und gebräuchlich, siehe z.B. JP 5 147 807 A. So ist es bei Stanzpressen von beispielsweise Papier- oder Kartonbogen erwünscht, zur Steigerung des Durchsatzes Paletten mit Bogenoder auch sogenannte Nutzenstapeln unterbrechungsfrei auswechseln zu können, so dass der übrige Produktionsablauf beim diesem Wechsel nicht gestört wird. Dazu kann eine Auslagestation vorgesehen sein, in welcher die Bogen oder Nutzen zunächst zu einem Stapel aufgeschichtet werden. Ist eine gewisse Stapelhöhe erreicht, muss die Palette mit dem Stapel ausgewechselt werden. Eine Non-Stop-Einrichtung dient dazu, die Bogen oder Nutzen während dem Palettenwechsel vorübergehend aufzunehmen, so dass die Produktion währenddessen nicht gestoppt zu werden braucht.

Die Non-Stop-Einrichtung kann auch vorgesehen werden, wenn beispielsweise die Einlegung eines Trennbogens vorgenommen werden muss, um stabile Stapel von getrennten Bogen oderNutzen auf der Palette der Auslagestation zu bilden.

Eine derartige Non-Stop-Einrichtung ist in der DE 601 02 097 T2 offenbart. Sie umfasst einen in der Längsrichtung der Presse mobilen Wagen. Der Wagen enthält zwei Querträger, auf welchen eine Mehrzahl von Tragstäben zur Bildung eines sogenannten Rechens für die Non-Stop-Auslage von Bogen oder Nutzen aneordnet werden können. Zum Zwecke der Trennbogeneinlegung bewegt sich der Wagen unter ein unteres Nutzentrennwerkzeug und ein Tragstabpaar fängt jeden fallenden Bogen oder Nutzen auf. Die Non-Stop-Einrichtung erhält vorübergehend die Nutzen, die sich während der Trennbogeneinlegung stapeln.

Nachteilig hierbei ist jedoch, dass das Positionieren der Stangen auf dem Wagen ein umständlicher und aufwendiger Vorgang ist, da die Tragstäbe nicht nur auf den mobilen Wagen aufgelegt werden müssen, sondern auch noch zentriert und festgeklemmt werden müssen, um eine richtige Ausrichtung der aufzufangenden Bogen oder Nutzen gewährleisten zu können. Hierdurch wird der Aufbau der Non-Stop-Einrichtung zusätzlich verkompliziert.

Daneben ist es aus dem Stand der Technik ebenfalls bekannt, sog. Non-Stop-Stangen manuell einzuführen. Dazu werden jeweils in vorgesehene Durchlässe Stange eingeschoben. Dies geschieht von Hand. Anschliessend muss jede einzelne Stange durch Feststellschrauben mittels Werkzeug fixiert werden. Auch dies geschieht von Hand. Da jeder Schritt manuell erfolgt, kommt es zu Abweichungen bzgl. der festgeschraubten Stangen. Dadurch ergibt sich wiederum das Problem, dass einmal von einem Nutzer festgeschraubte Stangen womöglich nur mit unverhältnismässig viel Aufwand von einem anderen Nutzer gelöst werden können. Ausserdem kann es aufgrund der auf den Stangen lastenden Bogen bzw. Nutzen zu Verklemmungen im Schraubengewinde kommen, was wiederum zur Folge haben, dass die Stangen mit grösserem Zeitaufwand gelöst werden können. Bei dieser aus dem Stand der Technik bekannten Art und Weise müssen die Maschinen regelmässig angehalten werden, was zu Produktionsausfällen führen kann. Ausserdem muss bei diesem Vorgehen jeder Tragstab einzeln entfernt werden. Folglich kann es ja nach Bogen-/Nutzengrösse und -gewicht dazu kommen, dass an bereits entfernten Tragstäben die Bogen oder Nutzen durchhängen und dabei beschädigt werden. Ein schnelles Entfernen ist nicht möglich. Andere Fehlerquellen sind hier verlegtes Werkzeug oder unzureichend ausgebildetes Personal.

US 2006/0202410 A1 offenbart eine Non-Stop-Einrichtung gem dem Oberbegriff des Anspruchs 1.

### Aufgabe der vorliegenden Erfindung

Aufgabe der vorliegenden Erfindung ist es, die oben genannten Nachteile aus dem Stand der Technik zu beseitigen und eine Vorrichtung sowie ein Verfahren zu schaffen, welche ein einfaches und schnelles Wechseln der Palettenstapel mit Bogen bzw. Nutzen ermöglichen. Gleichzeitig soll die Vorrichtung einen einfachen, unkomplizierten und gut zu bedienenden Aufbau aufweisen und das Verfahren einfach und unkompliziert durchzuführen sein, so dass quasi eine semi-automatische Nutzung möglich wird. Ferner soll die Non-Stop-Einrichtung bzw. die Tragstäbe leicht und hindernisfrei unter die aufzufangenden Bogen oder Nutzen einführbar sein.

### Lösung der Aufgabe

Zur Lösung der Aufgabe führen die Merkmale nach Anspruch 1.

Hierdurch können die Tragstäbe, die beim Einführen unter aufzufangende Nutzen auf ein Hindernis, gleich welcher Art, gestossen sind, in einer zurückgezogenen Position verbleiben, so dass nur die Tragstäbe unter die Bogen oder Nutzen gelangen, die frei verschoben werden konnten. Vorteilhaft hierbei ist der Umstand, dass die Tragstäbe auf alle zu erwartenden Hindernisse im Rahmenaufbau der Stanzmaschinen oder deren Auffangbereich reagieren können. Sollte also ein Hindernis vorhanden sein, würden die Tragstäbe an das Hindernis anschlagen und könnten nur bis zu diesem Punkt verschoben werden. Bei einem erwarteten, weil dem Nutzer bekannten Hindernis im Rahmenaufbau ermöglicht die Verschiebbarkeit daher einen schnellen und reibungslosen Ablauf. Bei einem nicht erwarteten Hindernis, wie verklemmte oder gebogene Bogen oder Nutzen erkennt der Nutzer sofort, dass ein Hindernis im Weg ist und kann dies umgehend beseitigen. Folglich ist durch die Verschiebbarkeit auch eine Auffindung von Hindernissen möglich.

Die Tragstäbe sind in Führungselementen führbar und dort festlegbar. Es sind bevorzugt zwei Führungselemente vorgesehen, welche zwischen Seitenwänden eines Rahmens der Non-Stop-Einrichtung angeordnet sind. Ein erstes Führungselement ist dabei unbeweglich festgelegt und dient der Aufnahme derjenigen Tragstäbe, die aufgrund irgendeines Hindernisses, beispielsweise in Form eines Mittelsteges einer Palette, einer Anschlagfläche für die Nutzen od. dgl., nicht weiter verschoben werden sollen. Ein zweites Führungselement ist beweglich zwischen den Seitenwänden angeordnet und dient der Aufnahme derjenigen Tragstäbe, die unter die aufzufangenden Nutzen eingeführt werden sollen. Hierdurch nicht nur ein schnelles Ausfahren der Tragstäbe möglich, sondern auch ein schnelles Entfernen dieser. Vorteilhaft hierbei ist wiederum, dass die Bogen oder Nutzen, ohne dass sie durchhängen oder verklemmen können, auf die bereits zugeschobene Palette abgelassen werden können.

Die Tragstäbe sind in den Führungselementen in Öffnungen geführt, die gleichzeitig einen Versatz der Tragstäbe in eine andere als die vorgesehene Richtung verhindern.

Die Anzahl, Form, Beschaffenheit und Ausgestaltung der Tragstäbe, der dazugehörigen Öffnungen in den Führungselementen sowie die Führungselemente selbst ist von untergeordneter Bedeutung. Die Öffnungen und auch die Tragstäbe können rund, eckig oder oval ausgebildet sein. Die Anzahl der Tragstäbe richtet sich nach Grösse und Gewicht der zu haltenden Bogen bzw. Nutzen. Auch Material, Durchmesser und Länge ist an den Massen der zu haltenden Bogen bzw. Nutzen und hinsichtlich des Maschinenrahmens ausgerichtet.

Es können neben den vorliegend vorgesehenen zwei Führungselementen weitere vorgesehen werden. Die unterschiedlichen Möglichkeiten sollen von der vorliegenden Erfindung, welche in den Ansprüchen definiert ist, umfasst sein. Wichtig ist, dass nur die Tragstäbe verschoben werden, bei denen keine Kollision mit Elementen der Stanzpresse oder der Palette zu befürchten ist, so dass sie schnell verschoben werden können. Darüber hinaus ist wichtig, dass die Funktion, nämlich das vorübergehende Auffangen von Nutzen während beispielsweise eines Palettenwechsels gewährleistet ist, wobei die Nutzen dabei in geordneter Form aufgefangen werden müssen.

Ein Festlegen der Tragstäbe entweder in dem feststehenden Führungselement oder in dem beweglichen Führungselement erfolgt über Verriegelungselemente. Auch bei diesen Verriegelungselementen ist die Form, Anzahl und Ausgestaltung von untergeordneter Bedeutung. Wichtig ist, dass sie ein vorzeitiges Lösen der Tragstäbe in dem jeweiligen Führungselement verhindern.

Weiterhin kann die Einstellung und Verriegelung der Tragstäbe manuell, elektrisch oder pneumatisch erfolgen. Die unterschiedlichen Möglichkeiten sollen ebenfalls von der vorliegenden Erfindung umfasst sein.

Ein weiteres Ausführungsbeispiel kann auch in der Weise ausgeführt sein, als dass die Öffnungen eine Kennzeichnung aufweisen. Dies kann in der Weise erfolgen, als dass jeweils durch eine Nummerierung oder in anderer Weise eine Vereinzelung stattfindet. Hierbei stellt neben der Nummerierung der Öffnungen auch eine Kennzeichnung mit Buchstaben eine einfache Alternative dar. Vor dem Hintergrund einer vollautomatisierten Nutzung können die einzelnen Öffnungen auch mit RFID-Chips, Transpondern oder Strichcodes versehen sein, um eine maschinenlesbare Form der Kennzeichnung zu wählen. Dies hat den Vorteil, dass die Vereinzelung der Öffnungen durch eine Kennzeichnung dazu führt, dass jeder aufgenommene Tragstab in jeder Öffnung ebenfalls vereinzelt wird. Bei immer wieder gleich ablaufenden Abläufen kann der Nutzer folglich aufgrund von Erfahrungswerten oder aufgrund von gelieferten Maschinen-Ausmaß-Daten feststellen, welche Tragstäbe gar nicht voll eingesetzt werden, weil Sie beispielsweise schon nach der Hälfte der eingeschobenen Länge an ein Hindernis stoßen. Dies wiederum ermöglicht dem Nutzer beispielsweise die Wahl von vorneherein einzelne Tragstäbe gar nicht erst einzusetzen oder anstatt der üblichen Länge aufweisenden Tragstäbe ein in der Länge angepassten Tragstab einzusetzen, um ein Herausstehen nach hinten zum Nutzer hin zu vermeiden.

Durch die Konkretisierung der einzelnen Öffnungen und die damit verbundene Konkretisierung der einzelnen Tragstäbe wird auch erreicht, dass der Nutzer aufgrund gewonnener Erfahrungswerte mit einer Stanzpresse oder gelieferter Daten einer entsprechenden Stanzpresse von vorneherein weiss, welche Tragstäbe vollständig verschoben werden können und welche Tragstäbe an welchem Punkt anstoßen.

In diesem Zusammenhang ist in einem anderen nicht von den Ansprüchen erfassten Ausführungsbeispiel vorgesehen, dass die Tragstäbe gesteuert über eine Rechnereinheit mithilfe eines pneumatischen oder elektromagnetischen Antriebs verschoben, festgelegt oder freigegeben werden können. In der Rechnereinheit können dann entsprechende Daten der jeweils genutzten Stanzpresse hinterlegt sein, sodass der Rechner nur entsprechende Tragstäbe verfährt und/oder festlegt und/oder freigibt.

In gleicher Weise kann in einem anderen Ausführungsbeispiel auch abgedeckt sein, dass eines oder beide Führungselemente über die Rechnereinheit verfahren werden können. Auch eine Kombination der Steuerung der Führungselemente mit den Tragstäben kann durch die Rechnereinheit mit den dort hinterlegten Daten erfolgen. Anhand der Nummerierung und der hinterlegten Daten kann auch beispielsweise von einem Nutzer manuell oder von einem Rechner automatisch dass die einen Tragstäbe als Parkstangen in das eine Führungselement gezogen und festgelegt werden können und die anderen Tragstäbe als verbliebene Nutzstangen in dem anderen Führungselement verriegelt werden können.

Die entsprechenden Angaben über die Stanzpresse kommen entweder vom Hersteller der Nutzentrennform oder aus der eigenen Arbeitsvorbereitung.

Die Konkretisierung der einzelnen Öffnungen und/oder Tragstäbe führt zu einem erhöhten Zeitgewinn, da bereits gewonnene Informationen oder gelieferte Informationen über eine Stanzpresse verhindern, dass der Nutzer immer und immer wieder die gleichen Abläufe in voller Länge ausführen muss. Vielmehr kann er die gewonnenen Informationen optimal einsetzen und die Tragstäbe je nach Bedarf einsetzen und verriegeln. Im Ergebnis erspart diese Vorgehensweise dem Nutzer oder dem Rechner das Verschieben des beweglichen Führungselements mit allen Tragstäben, da nur diejenigen Tragstäbe verschoben werden müssen, welche auch ohne auf ein Hindernis zu treffen insgesamt verschoben werden können.

### Figurenbeschreibung

Weitere Vorteile, Merkmale und Einzelheiten der vorliegenden Erfindung ergeben sich aus der nachfolgenden Beschreibung eines bevorzugten Ausführungsbeispiels sowie anhand der Zeichnung; diese zeigt in
Figur 1 eine perspektivische Ansicht einer Non-Stop-Einrichtung gemäss der vorliegenden Erfindung in Ausgangslage; und
Figur 2 eine perspektivisch Ansicht der Non-Stop-Einrichtung nach Figur 1 in Gebrauchslage.

Gemäss den Figuren 1 und 2 weist eine Non-Stop-Einrichtung 1 einen Rahmen 2 auf. An diesem Rahmen 2 ist zwischen zwei sich gegenüberliegenden Seitenwänden 3 des Rahmens 2 ein Führungselement 4 bevorzugt feststehend angeordnet. Ferner ist zwischen den Seitenwänden 3 ein weiteres Führungselement 5 vorgesehen, welches an Schienen 6, die auf jeweils einer Innenseite 7 der Seitenwände 3 des Rahmens 2 befestigt sind, in Richtung eines Pfeils 13 hin- und her bewegbar angeordnet ist. Ein Anschlag 8 begrenzt dabei den Laufweg des Führungselementes 5 in einer hinteren Position. In einer vorderen Position dient das Führungselement 4 als Anschlagfläche für das Führungselement 5.

Die beiden Führungselemente 4 und 5 sind vorliegend bevorzugt mit mehren Öffnungen 9 bzw. 10 versehen, durch welche Tragstäbe 11 bzw. 12 geführt werden können. Diese Tragstäbe 11 bzw. 12 sind in den Führungselementen 4 und 5 längsverschieblich angeordnet und sollen nicht näher gezeigte Bogen bzw. Nutzen beispielsweise zu Beginn einer Auflage, während dem Einlegen eines ebenfalls nicht näher gezeigten Trennbogens oder einem Wechsel einer nicht näher gezeigten Palette vorübergehend aufnehmen.

Die Funktionsweise der vorliegenden Erfindung ist folgende:
Um die Boden oder Nutzen vorübergehend aufnehmen zu können, wenn ein Palettenwechsel ansteht, werden die Tragstäbe 11 und 12 zunächst entlang des Pfeils 13 nah hinten verschoben. Diejenigen Tragstäbe 11, die dabei auf ein Hinderniss, beispielsweise in Form einer Anschlagfläche für die Bogen oder Nutzen oder einen Mittelsteg der Palette stossen, werden nicht weiter bewegt, sondern zurück in ihre entsprechende Öffnung 9 in dem Führungselement 4 verschoben. Dort werden sie mittels zumindest eines Verriegelungselementes 14 auf nicht näher gezeigte Art und Weise festgelegt, so dass sie nicht weiter bewegt werden können.

Die verbleibenden Tragstäbe 12, welche auf kein Hindernis gestossen sind, werden in dem Führungselement 5 mittels eines dort angeordneten Verriegelungselementes 15 auf ebenfalls nicht näher gezeigte Art und Weise festgelegt. Diese Tragstäbe 12 bilden den sogenannten Rechen der Non-Stop-Einrichtung 1.

Wird nun das Führungselement 5 entlang der Schienen 6 in Richtung des Pfeils 13 bewegt, so bewegen sich auch die in dem Führungselement 5 festgelegten Tragstäbe 12, nicht jedoch die Tragstäbe 11, da diese in dem unbeweglichen Führungselement 4 festgelegt sind. Auf diese Weise wird ein freies Einführen der Tragstäbe 12 unter die aufzufangenden Bogen oder Nutzen in einer nicht näher gezeigten Auslage gewährleistet.

Damit lassen sich die Tragstäbe 11 bzw. 12 in unterschiedliche Gebrauchslagen verschieben und feststellen. Dabei wird ein Teil der Tragstäbe 12 weiter aus dem Rahmen 2 herausgeschoben werden können als ein anderer Teil der Tragstäbe 11, welche auf ein Hindernis getroffen sind. Dies ist insbesondere in Figur 2 gut zu erkennen. Die Anzahl der Tragstäbe 11 in dieser Figur ist dabei willkürlich gewählt und richtet sich danach, auf welche Hindernisse die Tragstäbe insgesamt stossen. So kann die Anzahl der Tragstäbe 11 durchaus grösser oder auch kleiner sein und auch die Anzahl der Tragstäbe 12 kann stark variieren. Wichtig ist, dass ausreichend Tragstäbe 12 vorhanden sind, um die vorübergehend aufzufangenden Bogen oder Nutzen tragen zu können, bis eine neue Palette zum Aufstapeln zur Verfügung steht.

Ist dann beispielsweise der Palettenwechsel darunter vollzogen und steht, wie gesagt, eine frische Palette bereit, so können die Tragstäbe 12 mittels des Führungselementes 5 wieder zurückgezogen werden. Die vorübergehend aufgefangenen Bogen bzw. Nutzen können nun wieder auf dieser neuen Palette gestapelt werden.

Ein weiteres Ausführungsbeispiel ist in der Weise gestaltet, als dass auf den Führungselementen 4, 5 eine Konkretisierung der Öffnungen 9, 10 bspw durch eine Nummerierung durchgeführt wird. In diesem Zusammenhang wird dem Nutzer erspart das Führungselement 5 zunächst mit allen Tragstäben 11, 12 zu verschieben, um in einem späteren Schritt festzustellen, welche Tragstäbe 11 auf ein Hindernis stossen. Anschliessend werden die Tragstäbe 11 dann in dem nicht beweglich angeordneten Führungselement 4 festgelegt. Der Schritt alle Tragstäbe 11, 12 gemeinsam mit Hilfe des Führungselements 5 zu verschieben wird dadurch ersetzt, dass der Nutzer von vorneherein vom Hersteller der Stanzpresse und/oder Nutzentrennform die Daten in der Weise erhält, als dass er von vorneherein weiss, welche der Tragstäbe 11, 12 auf ein Hindernis stossen würden. Daher kann der Nutzer dann die Tragstäbe 11, welche auf Hindernis stossen würden gleich von Anfang an im Führungselement 4 festlegen und das Führungselement 5 nur mit den Tragstäben 12 verschieben, welche auf kein Hindernis stossen werden.

**Bezugszeichenliste**

| | |
|---|---|
| 1 | Non-Stop-Einrichtung |
| 2 | Rahmen |
| 3 | Seitenwand |
| 4 | Führungselement |
| 5 | Führungselement |
| 6 | Schiene |
| 7 | Innenseite |
| 8 | Anschlag |
| 9 | Öffnungen |
| 10 | Öffnungen |
| 11 | Tragstab |
| 12 | Tragestab |
| 13 | Pfeil |
| 14 | Verriegelungselement |
| 15 | Verriegelungselement |

## Patentansprüche

1. Non-Stop-Einrichtung, nämlich Auslegestation mit vorübergehend unter aufzufangenden Bogen oder Nutzen einführbaren Tragstäben (11, 12), wobei
die Tragstäbe (11, 12) unterschiedlich weit verschiebbar angeordnet sind, wobei die Tragstäbe (11, 12) an einem ersten und einem zweiten Führungselement (4, 5) festlegbar sind, **dadurch gekennzeichnet, dass** ein Laufweg des zweiten Führungselements (5) in einer Richtung mittels eines Anschlages (8) und in einer entgegengesetzten Richtung durch das erste Führungselement (4) begrenzt ist.

2. Non-Stop-Einrichtung nach Anspruch 1, **dadurch gekennzeichnet, dass** das erste Führungselement (4) fest an einem Rahmen (2) der Non-Stop-Einrichtung (1) angeordnet ist.

3. Non-Stop-Einrichtung nach Anspruch 1 oder 2, **dadurch gekennzeichnet, dass** das zweite Führungselement (5) beweglich in dem Rahmen (2) der Non-Stop-Einrichtung (1) angeordnet ist.

4. Non-Stop-Einrichtung nach einem der Ansprüche 1 bis 3, **dadurch gekennzeichnet, dass** die Tragstäbe (11, 12) in Öffnungen (9, 10) der Führungselemente (4, 5) geführt sind.

5. Non-Stop-Einrichtung nach wenigstens einem der Ansprüche 1 bis 4, **dadurch gekennzeichnet, dass** zumindest einer der Tragstäbe (11) in dem ersten Führungselement (4) mittels eines Verriegelungselementes (14) festlegbar ist.

6. Non-Stop-Einrichtung nach wenigstens einem der Ansprüche 1 bis 5, **dadurch gekennzeichnet, dass** zumindest einer der Tragstäbe (12) in dem zweiten Führungselement (5) mittels eines Verriegelungselementes (15) festlegbar ist.

7. Verfahren zum Wechseln von Stapeln mit einer Non-Stop-Einrichtung (1) nach den Ansprüchen 1 bis 6, wobei folgende Schritte vorgesehen sind:
- das Bewegen der ersten Tragstäbe und der zweiten Tragstäbe (11, 12);
- das Festlegen der ersten Tragstäbe (11) in einem ersten Führungselement (4);
- das Festlegen der zweiten Tragstäbe (12) in einem zweiten Führungselement (5) und
- das anschliessende Bewegen des zweiten Führungselementes (5) mit den zweiten Tragstäben (12).

8. Verfahren nach Anspruch 7, **dadurch gekennzeichnet, dass** die zweiten Tragstäbe (12) in Längsrichtung weiter verschoben werden als die ersten Tragstäbe (11).

## Claims

1. Non-stop device, namely delivery station having supporting rods (11, 12) insertable temporarily under sheets or blanks to be caught, the supporting rods (11, 12) being arranged to be displaceable to different extents, the supporting rods (11, 12) being fixable to a first and a second guide element (4, 5), **characterised in that** a travel path of the second guide element (5) is limited one direction by means of a stop (8) and in an opposite direction by the first guide element (4) .

2. Non-stop device according to Claim 1, **characterised in that** the first guide element (4) is arranged fixedly on a frame (2) of the non-stop device (1).

3. Non-stop device according to Claim 1 or 2, **characterised in that** the second guide element (5) is arranged movably in the frame (2) of the non-stop device (1).

4. Non-stop device according to one of Claims 1 to 3, **characterised in that** the supporting rods (11, 12) are guided in openings (9, 10) of the guide elements (4, 5).

5. Non-stop device according to at least one of Claims 1 to 4, **characterised in that** at least one of the supporting rods (11) is fixable in the first guide element (4) by means of a locking element (14).

6. Non-stop device according to at least one of Claims 1 to 5, **characterised in that** at least one of the supporting rods (12) is fixable in the second guide element (5) by means of a locking element (15).

7. Method for changing stacks with a non-stop device (1) according to Claims 1 to 6, wherein the following steps are provided:
- moving the first supporting rods and the second supporting rods (11, 12);
- fixing the first supporting rods (11) in a first guide element (4);
- fixing the second supporting rods (12) in a second guide element (5) and
- subsequently moving the second guide element (5) with the second supporting rods (12).

8. Method according to Claim 7, **characterised in that** the second supporting rods (12) are displaced further in the longitudinal direction than the first supporting rods (11).

## Revendications

1. Dispositif continu, notamment station de pose avec des tiges de support (11, 12) pouvant être introduites temporairement sous les feuilles à recevoir ou en cas d'utilisation, les tiges de support (11, 12) étant disposées de manière déplaçable sur des distances différentes, les tiges de support (11, 12) pouvant être fixées à un premier et un deuxième élément de guidage (4, 5),
**caractérisé par le fait qu'**un chemin de déplacement du deuxième élément de guidage (5) est limité dans un direction au moyen d'une butée (8) et dans une direction opposée par le premier élément de guidage (4).

2. Dispositif continu selon la revendication 1, **caractérisé par le fait que** le premier élément de guidage (4) est disposé fixe sur un cadre (2) du dispositif continu (1).

3. Dispositif continu selon la revendication 1 ou 2, **caractérisé par le fait que** le deuxième élément de guidage (5) est disposé de manière déplaçable dans le cadre (2) du dispositif continu (1).

4. Dispositif continu selon l'une des revendications 1 à 3, **caractérisé par le fait que** les tiges de support (11, 12) sont guidées dans des ouvertures (9, 10) des éléments de guidage (4, 5).

5. Dispositif continu selon au moins l'une des revendications 1 à 4, **caractérisé par le fait qu'**au moins l'une des tiges de support (11) peut être fixée dans le premier élément de guidage (4) au moyen d'un élément de verrouillage (14).

6. Dispositif continu selon au moins l'une des revendications 1 à 5, **caractérisé par le fait qu'**au moins l'une des tiges de support (12) peut être fixée dans le deuxième élément de guidage (5) au moyen d'un élément de verrouillage (15).

7. Procédé pour changer des piles par un dispositif continu (1) selon les revendications 1 à 6, dans lequel sont prévues les étapes suivantes :
- le déplacement des premières tiges de support et des deuxièmes tiges de support (11, 12) ;
- la fixation des premières tiges de support (11) dans un premier élément de guidage (4) ;
- la fixation des deuxièmes tiges de support (12) dans un deuxième élément de guidage (5) ; et
- le déplacement successif du deuxième élément de guidage (5) avec les deuxièmes tiges de support (12).

8. Procédé selon la revendication 7, **caractérisé par le fait que** les deuxièmes tiges de support (12) sont déplacées plus loin dans la direction longitudinale que les premières tiges de support (11).
